# EUROPÄISCHE PATENTSCHRIFT

(11) **EP 2 096 654 B1**
(45) Veröffentlichungstag und Bekanntmachung des Hinweises auf die Patenterteilung: **13.05.2015**
(21) Anmeldenummer: 09151553.6
(22) Anmeldetag: 28.01.2009
(51) Int. Cl.: H01H 15/10, H01H 9/02

(54) **Gehäuse mit einem Schiebeschalter**
Housing with a push switch
Boîtier doté d'un commutateur à coulisse

(30) Priorität: 28.02.2008 DE 102008011707
(43) Veröffentlichungstag der Anmeldung: 02.09.2009
(73) Patentinhaber: Fujitsu Technology Solutions Intellectual Property GmbH, 80807 München (DE)
(72) Erfinder: Fietz, Ralf-Peter, 33104 Paderborn (DE); Salmen, Reinhard, 33165 Lichtenau (DE)
(74) Vertreter: Epping - Hermann - Fischer

(56) Entgegenhaltungen:
- US-A- 4 376 234
- US-B1- 6 333 479

## Beschreibung

Die Erfindung betrifft ein Gehäuse mit einem Schiebeschalter mit zumindest drei Stellungen, wobei das Gehäuse eine Öffnung aufweist, durch die ein Schiebe-Element des Schiebeschalters zumindest teilweise herausragt, und beidseitig der Öffnung parallel zu der Bewegungsrichtung des Schiebeschalters jeweils eine Flanke vorgesehen ist, die zum seitlichen Schutz des Schiebeschalters gegen ein versehentliches Betätigen vorgesehen ist.

Solche Gehäuse mit Schiebeschalter werden häufig in Speichersubsystemen frontseitig eingebaut. Diese Schiebeschalter haben meistens drei Stellungen, nämlich die 0-Stellung (AUS), in der das System völlig ausgeschaltet wird, die I-Stellung (EIN), in der das System angeschaltet und im lokalen Betrieb ist, und die R-Stellung (REMOTE), in der das System auch in Betrieb ist, aber über LAN kontrolliert werden kann. Normalerweise liegt die O-Stellung an der ersten Stelle des Schiebeschalters, d.h. nicht in der Mitte.

Da Schiebeschalter dieser Art frontseitig eingebaut werden, ist die Gefahr eines unbeabsichtigten Verschiebens des Schiebe-Elements relativ groß. Zusätzlich können die Folgen eines unbeabsichtigten Verschiebens des Schiebe-Elements sehr gravierend sein, zum Beispiel wenn das Speichersubsystem dadurch vollständig ausgeschaltet wird, ohne dass die Daten vorher gespeichert wurden.

Aus den Druckschriften US-A-4 376 234 sowie US-B1-6 333 479 sind bereits Lösungen bekannt, das Schiebe-Element in eine Vertiefung am Schiebeschalter einzusetzen, so dass das Schiebe-Element in das Gehäuse eingesenkt ist. Diese Lösungen sowie die eingangs genannten Flanken am Schalter bieten einen gewissen Schutz vor unbeabsichtigtem Verschieben des Schiebe-Elements eines Schiebeschalters.

Ein zweites Problem bei der Bedienung eines vorgenannten Schiebeschalters besteht jedoch darin, dass beim Umschalten von der I-Stellung (EIN) in die R-Stellung (REMOTE) oder umgekehrt versehentlich über das Ziel hinaus geschossen werden kann und das System dann unbeabsichtigt ganz ausgeschaltet wird.

Um ein versehentliches Ausschalten des Systems zu verhindern, ist daher eine Absicherung nötig.

Bis jetzt sind Lösungen bekannt, bei denen die Absicherung als zusätzlicher Schalter ausgebildet ist. Der Schiebeschalter ist dabei im normalen Gebrauch effektiv zweistufig, und nur nach dem Drücken eines Sicherungsknopfes kann eine dritte Stellung angefahren werden. Diese Lösung wird häufig bei Videokameras angewendet. Nachteilig an dieser Art von Lösungen sind der damit verbundene Aufwand und die Kosten bei der Herstellung. Der zusätzliche Schalter benötigt in der Regel zusätzliche Elektronik.

Daher liegt der Erfindung die Aufgabe zugrunde, ein Gehäuse mit einem Schiebeschalter mit zumindest drei Stellungen der eingangs genannten Art zu beschreiben, welches eine einfachere und kostengünstigere Absicherung gegen versehentliches Umschalten in eine nichtintendierte Stellung ermöglicht als es bisher üblich war.

Diese Aufgabe wird erfindungsgemäß dadurch gelöst, dass eine der Flanken eine Verrastung aufweist, die das Schalten zwischen zwei nebeneinander liegenden Stellungen einschränkt, damit ein versehentliches Schalten zu einer dritten, direkt daneben liegenden Stellung verhindert werden kann, und die Verrastung beweglich ausgebildet ist, damit sie wieder aufgehoben werden kann, so dass zu der dritten Stellung geschaltet werden kann. Bevorzugt ist die die Verrastung aufweisende Flanke federnd ausgebildet.

Die erfindungsgemäße Lösung erlaubt eine verbesserte Absicherung gegen ein Verschieben des Schiebe-Elements in eine unbeabsichtigte Stellung und kann dennoch kostengünstig und mit wenig Aufwand hergestellt werden, da die Absicherung direkt am Gehäuse angespritzt werden kann, was kaum Mehrkosten für das Spritzgießwerkzeug mit sich bringt. Oder sie wird gleich mit dem Gehäuse gespritzt, was einmalig eine neue Spritzform für das Gehäuse nötig macht. Weder Änderungen am Schalter noch an der Leiterplatte dahinter sind notwendig.

Weitere vorteilhafte Ausgestaltungen sind in den Unteransprüchen sowie auch in der nachfolgenden Figurenbeschreibung offenbart. Anhand von einem Ausführungsbeispiel wird die Erfindung nun näher erläutert.

Die Figur zeigt eine perspektivische dreidimensionale Ansicht eines Ausschnittes eines Gehäuses mit einem Schiebeschalter und zwei Flanken, bei dem eine Flanke federnd ausgebildet ist.

Der Schiebeschalter weist ein Schiebe-Element 3 auf, das durch eine Öffnung 4 im Gehäuse 1 teilweise herausragt. Der Schiebeschalter hat drei Stellungen, die linear nebeneinander liegen. Parallel zu der Bewegungsrichtung des Schiebe-Elements 3 weist das Gehäuse 1 beidseitig der Öffnung 4 jeweils eine Flanke 5 bzw. 5a auf. Die Flanken 5 und 5a sind zumindest so hoch ausgebildet, dass das Schiebe-Element 3 nicht über die Flanken 5 und 5a hinausragt. Damit schützen die Flanken 5 und 5a das Schiebe-Element 3 gegen ein versehentliches Betätigen. Um den Benutzer weniger zu stören, sind die Enden der Flanken 5 und 5a abgerundet oder abgeschrägt. In diesen Fällen sind die Flanken 5 und 5a länger als die Öffnung 4 ausgebildet, sodass das Schiebe-Element 3 an beiden äußeren Stellungen noch von nahezu der ganzen Höhe der Flanken 5 und 5a geschützt wird. Das heißt, die Abrundung beziehungsweise Abschrägung 6 beginnt ungefähr an dem Teil einer Flanke 5 bzw. 5a, der über die Öffnung 4 hinausgeht.

Ferner ist die Flanke 5a federnd ausgebildet und weist eine keilförmige Verrastung 8 auf. Wenn das Schiebe-Element 3 in der ersten Stellung ist, ist die federnd ausgebildete Flanke 5a in einem gespannten Zustand. Die keilförmige Verrastung 8 erlaubt, dass das Schiebe-Element 3 einfach ohne Weiteres von der ersten Stellung in die mittlere Stellung geschoben werden kann. Zwischen der mittleren Stellung und der dritten Stellung kann auch wie üblich hin und her geschoben werden. Um das Schiebe-Element 3 wieder in die erste Stellung, nämlich die 0-Stellung, zu schieben, muss zuerst die federnde Flanke 5a senkrecht zur Bewegungsrichtung des Schiebe-Elements 3 gedrückt werden, sodass das Schiebe-Element 3 von der Verrastung 8 befreit wird und dann weiter in die erste Stellung geschoben werden kann. Die federnde Flanke 5a kann dann losgelassen werden und liegt an dem Schiebe-Element 3 in gespanntem Zustand an.

### Bezugszeichenliste

- 1: Gehäuse für Schiebeschalter
- 2: Gehäuseteil eines Speichersubsystems
- 3: Schiebe-Element
- 4: Öffnung
- 5: Flanke
- 5a: federnd ausgebildete Flanke
- 6: Abschrägung
- 8: Verrastung

## Patentansprüche

1. Gehäuse (1) mit einem Schiebeschalter mit zumindest drei Stellungen, wobei das Gehäuse (1) eine Öffnung (4) aufweist, durch die ein Schiebe-Element (3) des Schiebeschalters zumindest teilweise herausragt, und beidseitig der Öffnung (4) parallel zu der Bewegungsrichtung des Schiebeschalters jeweils eine Flanke (5,5a) vorgesehen ist, die zum seitlichen Schutz des Schiebeschalters gegen ein versehentliches Betätigen vorgesehen ist,
**dadurch gekennzeichnet, dass**
- eine der Flanken (5,5a) eine Verrastung (8) aufweist, die das Schalten zwischen zwei nebeneinander liegenden Stellungen einschränkt, damit ein versehentliches Schalten zu einer dritten, direkt daneben liegenden Stellung verhindert werden kann und
- die Verrastung (8) beweglich ausgebildet ist, damit sie wieder aufgehoben werden kann, so dass zu der dritten Stellung geschaltet werden kann.

2. Gehäuse (1) nach Anspruch 1,
**dadurch gekennzeichnet, dass**
die die Verrastung (8) aufweisende Flanke (5,5a) federnd ausgebildet ist.

3. Gehäuse (1) nach Anspruch 1 oder 2,
**dadurch gekennzeichnet, dass**
die Verrastung (8) keilförmig ausgebildet ist.

## Claims

1. Housing (1) comprising a sliding switch having at least three positions, wherein the housing (1) has an opening (4) through which a sliding element (3) of the sliding switch at least partially protrudes, and in each case one flank (5, 5a) is provided on either side of the opening (4) parallel to the movement direction of the sliding switch, the said flank (5, 5a) being provided in order to laterally protect the sliding switch against accidental operation,
**characterized in that**
- one of the flanks (5, 5a) has a latching means (8) which limits switching to switching between two positions which are situated next one another, so that accidental switching to a third position, which is situated directly next to the said positions, can be prevented, and
- the latching means (8) is designed such that it can move, so that it can be removed again, and therefore it is possible to switch to the third position.

2. Housing (1) according to Claim 1,
**characterized in that**
the flank (5, 5a) which has the latching means (8) is of resilient design.

3. Housing (1) according to Claim 1 or 2,
**characterized in that**
the latching means (8) is of wedge-like design.

## Revendications

1. Boîtier (1) comprenant un commutateur à coulisse avec au moins trois positions, le boîtier (1) présentant une ouverture (4) à travers laquelle un élément coulissant (3) du commutateur à coulisse fait saillie au moins en partie, et, de part et d'autre de l'ouverture (4), parallèlement à la direction de déplacement du commutateur à coulisse, étant à chaque fois prévu un flanc (5, 5a) qui est prévu pour la protection latérale du commutateur à coulisse contre un actionnement accidentel,
**caractérisé en ce que**
- l'un des flancs (5, 5a) présente un cliquet (8) qui limite la commutation entre deux positions adjacentes afin de pouvoir éviter une commutation accidentelle dans une troisième position directement adjacente et
- le cliquet (8) est réalisé de manière déplaçable afin de pouvoir être à nouveau soulevé de manière à ce que la troisième position puisse être commutée.

2. Boîtier (1) selon la revendication 1,
**caractérisé en ce que**
le flanc (5, 5a) présentant le cliquet (8) est réalisé de manière élastique.

3. Boîtier (1) selon la revendication 1 ou 2,
**caractérisé en ce que**
le cliquet (8) est réalisé sous forme de clavette.
